# FASCICULE DE BREVET EUROPEEN

(11) **EP 0 470 551 B1**
(45) Date de publication et mention de la délivrance du brevet: **01.03.1995**
(21) Numéro de dépôt: 91113136.5
(22) Date de dépôt: 05.08.1991
(51) Int. Cl.: G07B 17/00

(54) **Dispositif de réglage de molettes d'impression dans une machine à affranchir**
Vorrichtung zum Einstellen der Typenräder einer Frankiermaschine
Adjustment-device for the printing wheels of a franking-machine

(30) Priorité: 07.08.1990 FR 9010064
(43) Date de publication de la demande: 12.02.1992
(73) Titulaire: NEOPOST INDUSTRIE, F-92220 Bagneux (FR)
(72) Inventeur: Gregoire, Jean-Pierre, F-92220 Bagneux (FR); Haroutel, Jean-Luc, F-91400 Orsay (FR)
(74) Mandataire: Weinmiller, Jürgen

(56) Documents cités:
- GB-A- 2 102 346
- US-A- 4 398 458
- US-A- 4 601 240
- US-A- 4 603 627
- US-A- 4 702 164
- US-A- 4 723 486
- US-A- 4 774 881

## Description

La présente invention concerne les machines à affranchir à tête d'impression montée amovible sur une base, et dont la tête d'impression est à tambour d'impression portant des molettes d'impression. Elle porte plus particulièrement dans de telles machines, sur le dispositif de réglage des molettes d'impression.

Ces molettes d'impression sont, de manière connue, montées rotatives sur le tambour pour permettre leur réglage en position, en l'absence d'opération d'affranchissement. Elles sont par ailleurs légèrement saillantes sur la périphérie du tambour et rotatives avec lui, pour l'impression d'informations fixes et variables d'affranchissement à chaque tour de rotation du tambour. Les molettes sont affectées à l'impression des informations variables de valeur et de date de l'affranchissement. Le tambour d'impression porte donc deux jeux de molettes pour ces informations variables, qui font saillie sur le tambour à travers des ouvertures convenables d'une plaque gravée des vignettes postales. Cette plaque gravée épouse la périphérie du tambour et porte les informations fixes d'affranchissement, sous la forme d'empreintes de la vignette d'affranchissement et de la vignette du bureau d'attache, ou une autre forme définie. Ce même tambour porte en général, en outre, une autre plaque gravée dite publicitaire analogue à la première mais souvent montée escamotable, qui est affectée à l'impression d'informations fixes de publicité. Dans certaines machines, d'autres moyens d'impression tels qu'un ou plusieurs tampons escamotables, sont associés au tambour.

Le document FR-A 2 335 002 décrit une machine à affranchir du type précité avec un dispositif de réglage des molettes de valeur, à commande manuelle pour chaque molette. Ce dispositif comporte, identiquement entre chaque molette et sa commande, des moyens de transmission appropriés, qui sont à pignons menants couplés les uns avec les autres et à la commande manuelle, à un ou des pignons menés couplés les uns avec les autres et à la molette concernée, et à deux crémaillères couplées l'une à l'autre et à l'un des pignons menants et menés.

D'autres machines à affranchir sont non plus à commande manuelle de réglage en position de chaque molette mais à commande automatique. Cette commande automatique est effectuée à partir du clavier de la machine et à travers des circuits logiques de commande reliés à un moteur d'entraînement de l'un des pignons menants tels que précités.

Dans les machines à affranchir à tête amovible, le dispositif de commande de réglage de position des différentes molettes est monté, avec les moteurs affectés à cette fonction, dans la tête d'impression. Il rend la tête d'impression relativement volumineuse et lourde, ce qui la rend plus difficile à transporter. En outre, la tête d'impression amovible est un module de sécurité d'accès interdit pour l'usager ou toute autre personne non habilitée par l'Administration Postale. Elle nécessite en conséquence l'intervention de la personne habilitée pour tout problème de maintenance concernant essentiellement ce dispositif de réglage des molettes, à nombre de pièces important et complexe.

De US-A- 4603627, on connaît un dispositif de réglage de molettes d'impression d'une tête de machine à affranchir, dans laquelle la tête est amovible sur une base et comporte un tambour d'impression équipé desdites molettes et porté sur une extrémité dite avant d'un fourreau ayant son autre extrémité dite arrière saillante sur l'arrière de la tête, et la base présente un emplacement avant pour la tête et comporte un mécanisme d'entraînement, des circuits de commande dits carte de commande couplée au mécanisme d'entraînement, et une broche rotative couplée au mécanisme d'entraînement et partiellement saillante dans l'emplacement pour la tête, pour recevoir ledit fourreau sur elle et entraîner ledit tambour, le dispositif comportant :
- un ensemble moteur, à au moins un moteur de commande et au moins un pignon menant, couplé à ladite carte de commande et monté dans la base,
- une pluralité de pignons menés, chacun couplé à l'une des différentes molettes d'impression, avec laquelle il est monté dans la tête,
- une pluralité de tiges coulissantes, à crémaillères dites avant et arrière, montées dans ladite tête avec la crémaillère avant de chacune d'elles en prise sur l'un des pignons menés et lui transmettant une commande reçue de l'ensemble moteur.

Un tel dispositif présente l'inconvénient d'être encombrant et le but de l'invention est de proposer un dispositif de réglage de molettes plus compact que celui connu du document US-A- 4603627. A cet effet, le dispositif selon l'invention est caractérisé en ce que :
- ledit ensemble moteur est monté dans ladite base, dans un logement d'interface juste à l'arrière de l'emplacement avant pour la tête et à la périphérie de la broche et du fourreau engagé sur ladite broche,
- et les crémaillères arrière des tiges coulissantes sont au moins partiellement saillantes, sur l'arrière de la tête et engagées avec l'extrémité arrière du fourreau dans la base, ledit ensemble moteur étant ainsi susceptible de venir en prise avec les crémaillères arrière desdites tiges et constituant dans ladite base un interface de commande de réglage desdites molettes de ladite tête.

Dans un mode de réalisation particulier ledit interface de commande est porté par un moyeu rotatif dans le logement d'interface, autour du fourreau sur la broche, et entraîné par un moteur d'orientation angulaire dudit interface, monté dans la base et couplé à ladite carte de commande.

Dans un mode de réalisation particulier ledit moyeu présente une couronne dentée verticale, parallèle aux parois avant et arrière de ladite base, dont la denture est en prise avec un pignon entraîné par le moteur d'orientation angulaire.

Dans un mode de réalisation particulier ledit interface de commande comporte autant de moteurs individuels que de molettes d'impression affectées à une même fonction dans la tête et dites molettes d'affranchissement pour les unes et molettes de date pour les autres, avec une cascade de trois pignons menants associée à chaque moteur individuel.

Dans un mode de réalisation particulier, six moteurs individuels, pour six molettes d'affranchissement ou de date, et leurs six cascades de pignons menants sont portés par six pièces-support en éventail présentant entre elles un plan de symétrie.

Dans un mode de réalisation particulier, ledit dispositif comporte en outre des molettes dites supplémentaires, portées par ledit tambour d'impression et affectées à la commande automatique d'équipements supplémentaires d'impression portés ou associés au tambour, auxquelles correspondent des pignons menés supplémentaires sur ces molettes supplémentaires et des tiges coulissantes supplémentaires identiques et à côté des tiges coulissantes pour les molettes d'affranchissement et de date, pour le réglage desdites molettes supplémentaires à partir dudit circuit d'interface et le réglage résultant des équipements supplémentaires d'impression.

Les caractéristiques et les avantages de la présente invention ressortiront de la description donnée ci-après d'un mode préféré de réalisation illustré dans les dessins joints. Dans ces dessins :
- la figure 1 est une vue schématique en perspective du type de machine à affranchir à tête amovible, concerné par le dispositif selon la présente invention qui l'équipe,
- la figure 2 est une vue schématique en coupe partielle de la machine selon la figure 1, qui illustre la machine équipée du dispositif de réglage de ses molettes conforme à la présente invention,
- la figure 3 est une vue schématique à échelle agrandie de la partie de commande du dispositif selon l'invention, dite interface de commande de réglage de la machine à affranchir,
- la figure 4 est une vue schématique de cet interface de commande,
- la figure 5 est une vue projetée de cet interface sur un plan de symétrie qu'il présente, qui est donnée en regard de la figure 4,
- la figure 6 est une vue schématique illustrant le fonctionnement de cet interface.

La machine à affranchir est celle faisant l'objet de la demande de brevet français n°90 08 752 déposée le 10 Juillet 1990 au nom de la demanderesse. Une description de cette machine est incluse dans la présente demande, en regard de la figure 1 et/ou de la figure 2, en ce qui concerne le montage de la tête sur la base.

Cette machine est à tête d'impression 1 amovible sur une base 2.

Dans la figure 1, les pointillés 1 A illustrent la tête en place sur l'avant de la base, ou son emplacement sur la base flèche 1 B sa mise en place et la flèche 3 A illustre l'avance d'un article 3 sous la tête en place.

La tête 1 forme un module de sécurité, dont les différentes parties sont montées dans un boîtier quasi-fermé 10, d'accès non autorisé pour l'usager. Elle comporte essentiellement un tambour d'impression 11, un fourreau 12, et une carte 13 des circuits de comptabilisation dite carte comptable de la machine.

Le tambour 11 est à méplat 11A, qui affleure à travers une fenêtre 10A du fond du boîtier, pour la position de repos du tambour. Il porte sur sa périphérie une plaque gravée 14 d'impression des vignettes postales et deux jeux de molettes d'impression du montant d'affranchissement et de la date, telles que la molette 15. Le tambour porte, en outre, des moyens d'impression de publicité, non illustrés, analogues à la plaque 14 mais escamotables.

Les molettes d'impression 15 sont légèrement saillantes à travers la plaque 14, sur la périphérie du tambour et sont rotatives avec lui. Ces molettes d'impression 15 sont par ailleurs réglables aux valeurs désirées de montant et de date par le dispositif selon la présente invention.

Le fourreau 12 porte le tambour sur sa partie terminale avant intérieure à tête. Il a, par contre, sa partie terminale arrière saillante sur l'arrière de la tête pour l'accès à son alésage. Il sert au montage et maintien de la tête sur la base et assure l'entraînement en rotation du tambour à partir de la base. Il est monté rotatif dans la tête entre deux paliers à roulement 16 et 17, sur la face interne de la paroi avant et sur la traversée de la paroi arrière.

La carte comptable 13 est fixée sur l'une des parois latérales ou la paroi supérieure de la tête. Elle est raccordée à un connecteur 18 monté dans la paroi arrière de la tête pour son raccordement à la base.

Une surépaisseur, non lisse, 19 sur l'extérieur du boîtier facilite la préhension de la tête, d'une main, pour son montage sur la base ou son démontage.

La base 2 forme un autre ensemble séparé, qui est d'accès autorisé. Pour l'utilisateur devant la base, elle a son coin avant de droite tronqué, qui définit l'emplacement 1A de la tête. Bien entendu cette base peut appartenir ou être couplée à une installation de traitement de courrier.

La base présente une fente d'introduction 20 des articles sous la tête. Elle comporte un contre rouleau d'impression 21, une broche 22, un mécanisme d'entraînement de la broche et du contre-rouleau, non représenté, et au moins une carte 24 des circuits de commande de la base et de la tête, dite carte de commande.

La fente d'introduction est horizontale et ouverte sur l'emplacement 1A de la tête sur la base. Son côté inférieur forme une plate-forme continue 25 sur laquelle avance les articles dans la base et sous la tête en place.

La broche 22 est horizontale. Elle est montée rotative dans la base. Elle est portée par la paroi arrière non illustrée et une entretoise intermédiaire 26 et guidée dans des paliers à roulement tels que le palier 27 sur l'entretoise 26. Elle a sa partie terminale avant accessible sur l'avant de la base et de préférence saillante dans l'emplacement 1A de la tête sur la base, à travers une large ouverture 29 d'une paroi avant 2A. Elle reçoit sur elle le fourreau; lorsque la tête est en place, la partie arrière du fourreau se trouve insérée dans la base à travers l'ouverture 29.

Quand la tête est en place, des moyens 22A et/ou 22B sur la broche 22 et des moyens complémentaires 12A et/ou 12B sur le fourreau 12 assurent le verrouillage en rotation du fourreau sur la broche. Un connecteur 28 sur la base et le connecteur 18 de la tête assurent également alors le raccordement de la tête et de la base. Un mécanisme illustré en 30, à moyens complémentaires sur la base et sur la tête, assure le blocage de la tête en place sur la base.

Le contre rouleau d'impression est monté, en bout d'un arbre non visible, sous l'emplacement 1A de la tête. Il est saillant sur la plate-forme 25, à travers une fenêtre 25A, en regard du tambour d'impression 11 de la tête en place. L'arbre du contre-rouleau est parallèle à la broche, il est horizontal et monté rotatif dans des paliers à roulement dans la base.

Le mécanisme d'entraînement du contre-rouleau d'impression 21 et du tambour d'impression 11, est entièrement monté dans la base. Il est couplé à l'arbre du contre-rouleau et à la broche 22 pour leur entraînement convenable, selon la flèche 32 pour la broche et en sens inverse pour le contre-rouleau, à partir des signaux issus de la carte de commande 24.

La base 2 porte, en outre un ensemble 35 d'entrée de données et de visualisation pour l'opérateur, tel qu'un clavier et un écran d'affichage associé. Cet ensemble est monté sur la face supérieure de la base. Il est couplé à la carte de commande 24.

Le dispositif de réglage des molettes selon la présente invention est décrit globalement en se référant à la figure 2.

Il comporte d'une part un ensemble de commande 40 et d'autre part, pour les différents molettes, des tiges coulissantes 41, du type à crémaillères, et des pignons menés 42.

L'ensemble de commande 40 est monté dans la base 2, tandis que les tiges coulissantes 41 et les pignons menés 42 appartiennent à la tête. Cet ensemble de commande est dans un logement annulaire 43 défini autour du fourreau sur la broche, entre l'entretoise 26 de la base et la paroi avant 2A présentant l'accès du fourreau 12 dans la base. Il constitue dans la base 2 un interface de commande de réglage des molettes de la tête 1 et est ainsi appelé ci-après. Dans la base, il reçoit ses signaux de commande de réglage de la carte de commande 24, par une carte de raccordement 34. Cette carte de raccordement 34 est montée sur l'une des parois délimitant le logement 43 de l'interface de commande, elle est raccordé par des liaisons, avec mou, à l'interface 40. Elle relie en outre la carte de commande 24 au connecteur précité 28.

L'interface de commande 40 est décrit en regard de la figure 2 et/ou de la figure 3. Il comporte un jeu 45 de moteurs M et un même jeu 46 de pignons menants en cascade, avec une cascade de pignons menants par moteur. Chaque cascade est formée ici de trois pignons menants, en prise entre eux et entraînés par leur moteur individuel, l'un 46A moteur, et un autre 46B intermédiaire et le troisième 46C d'attaque pour l'une des tiges coulissantes.

Le nombre de moteurs individuels et de cascades de pignons menants 46 est avantageusement moindre que celui des molettes, ou pignons menés ou tiges coulissantes de la tête 1. Il est de préférence choisi égal au nombre de molettes d'affranchissement ou de molettes de date, soit de six pour l'un ou l'autre des deux groupes de molettes affectées à ces deux fonctions. Les six moteurs et les six cascades de pignons commandent alors simultanément les molettes de même fonction.

Dans la figure 3, où les six moteurs individuels et les cascades de pignons menants sont tous visibles, les moteurs sont désignés par M1 à M6, leurs pignons moteurs par 46A1 à 46A6, les pignons intermédiaires par 46B1 à 46B6 et les pignons d'attaque par 46C1 à 46C6.

En variante non illustrée, l'interface de commande peut être à un seul moteur avec sa cascade de pignons menants associée, pour la commande une à une des différentes molettes. Dans une autre variante non illustrée, l'interface de commande peut être à trois moteurs avec les trois cascades de pignons menants lui sont associées, pour la commande en deux temps des six molettes d'affranchissement ou de date.

L'interface de commande 40 est monté oscillant dans son logement 43 autour du fourreau sur la broche. Il est commandé en position angulaire autour du fourreau alors maintenu au repos, à partir de signaux de commande d'orientation issus de la carte de commande 24. Une gorge semi-annulaire 44 sur la partie arrière du fourreau assure un dégagement pour les pignons menants 46C lors de cette commande. Le profil de cette gorge correspond à trois dents de pignon menant 46C.

L'interface de commande est monté sur un moyeu 50 centré sur le fourreau sur la broche. Le moyeu est porté par l'entretroise 26 et guidé en rotation par un palier lisse 51. Six pièces-support 52P1 à P6 ou tôles-support, fixées sur ce moyeu, portent les six moteurs M et les six cascades de pignons 46. Elles sont en outre fixées à l'opposé du moyeu 50 sur un flasque 53 formant un appendice largement saillant sur une couronne de centrage 54.

L'épaulement vertical du moyeu 50, parallèle aux parois avant et arrière de la base et sensiblement contre l'entretoise 26, forme une couronne dentée 55, à denture 55A. Cette denture semi-périphérique ne permet pas une rotation complète des moteurs et des pignons en cascade. Un pignon 56 est en prise sur la denture 55A. Il est monté sur l'arbre d'un moteur 57, dit de commande de position angulaire, relié à la carte de commande 24 et monté derrière l'entretoise 26.

Les pignons menés 42 sont directement montés sur l'axe des différentes molettes auxquelles ils sont individuellement affectés.

Les tiges coulissantes à crémaillères sont identiques les unes aux autres. Elles sont décrites en se référant aux figures 2 et 3.

Elles ont chacune une crémaillère arrière 60 et une crémaillère avant 62, à leurs parties terminales. Elles s'étendent côte à côte selon des génératrices du fourreau, sensiblement depuis la partie terminale avant du fourreau dans la tête jusqu'à sa partie arrière saillante mais pas tout à fait terminale. Ces tiges sont encastrées dans des rainures longitudinales 63 du fourreau, en laissant l'accès aux crémaillères pour les pignons d'attaque et les pignons menés, ces pignons menés étant directement et tous en prise avec la crémaillère avant 62 des différentes tiges coulissantes. Le mode de maintien avec coulissement des tiges coulissantes dans les rainures est en tant que tel connu et n'est donc ni représenté ni décrit.

Les tiges coulissantes 41 définissant entre elles des groupes correspondant aux groupes de molettes. Ces tiges ou leurs crémaillères sont désignées dans la figure 3 par la lettre A, D ou S accompagnant leur référence numérique selon qu'elles concernent les molettes d'affranchissement ou de date ou des molettes supplémentaires précisées ci-après.

Dans un groupe ou l'autre, les tiges coulissantes sont entre elles au même pas p, par contre deux tiges consécutives appartenant à deux groupes différents sont de préférence séparées par une distance d supérieure au pas p.

Avantageusement, trois couples suplémentaires, définis par trois pignons menés supplémentaires, identiques aux autres pignons, et leurs trois tiges coulissantes supplémentaires, identiques également aux autres tiges coulissantes, sont prévus dans le dispositif de réglage, pour l'exécution de fonctions spécifiques supplémentaires à partir du même interface de commande 40.

Ils sont affectés à la mise en position d'impression ou en position rétractée d'une plaque gravée de flamme publicitaire portée par le tambour d'impression, pour le premier de ces couples, et de deux tampons spécifiques associés au tambour d'impression dans certaines machines à affranchir existantes, pour les deux autres de ces couples. Pour ces trois couples supplémentaires, les trois molettes supplémentaires sont montées sur le tambour d'impression, où elles jouent chacune le rôle d'un organe d'actionnement automatique de l'élément correspondant à escamoter ou mettre dans sa position d'impression ou l'une de ses différentes positions possibles d'impression.

Ces organes d'actionnement automatique se substituent purement et simplement aux organes d'actionnement manuel prévus sur certaines machines à affranchir pour ces moyens supplémentaires d'impression. Le principe de couplage de chaque organe d'actionnement à l'élément actionné, à l'aide de tringleries articulées et de leviers, étant en tant que tel déjà connu, il n'est de ce fait ni illustré ni décrit.

L'implantation des moteurs M et de leurs cascades de pignons de cet interface de commande rotatif 50 est détaillée en se référant aux figures 3 à 5.

Cette implantation est définie en regard de la disposition en éventail des tiges coulissantes 41 ou de leurs crémaillères 62, pour l'obtention d'un encombrement minimal et d'une modularité de l'interface de commande 40. Elle est décrite en considérant les pignons d'attaque 46C des six cascades en prise sur les six crémaillères 62 d'un même groupe.

Les six pièces-support 52P1 à P6 sont planes et disposées en éventail en présentant entre elles un plan de symètrie P. Chacune d'elles est parallèle à l'une des crémaillères 62. Chacune définit le plan d'appui du moteur M correspondant et le plan de fixation des axes de la cascade de pignons menants 46A à C pour ce moteur M, la cascade de pignons menants étant quant à elle ramenée dans le plan de la crémaillère concernée.

Les cascades 46 de pignons menants sont ainsi elles-mêmes réparties sur des plans en éventail, à pas constant entre eux. Elles sont deux à deux symétriques par rapport au plan P.

La disposition des pignons menants dans leur plan et des cascades d'un plan à l'autre est réalisée pour l'obtention d'une chaîne de couplage entre chaque moteur M et la crémaillère concernée 62, aussi courte que possible avec un encombrement moindre.

En regard des figures 4 et 5 plus particulièrement, on voit que les moteurs symétriques M1 et M3 et les moteurs symétriques M4 et M6 se trouvent disposés dans un même plan transversal à leurs plans d'appui individuels, et les moteurs M2 et M5 dans un autre plan transversal à leurs plaques d'appui. Les pignons d'attaque 46C1 à C6 des cascades sont relativement petits et identiques, ils sont à la suite les uns des autres au pas des crémaillères et viennent en prise avec les crémaillères 62 respectives de même fonction pour leur commande. Les pignons moteurs 46A1 à A6 sont également identiques entre eux. Les pignons intermédiaires 46B1 à B6 sont deux à deux identiques, ils ont des diamètres convenables pour le couplage de chaque pignon moteur à leur pignon d'attaque correspondant.

Les moteurs M1 à M6 sont des moteurs pas à pas, avec un pas moteur qui est un sous multiple du pas des crémaillères, ou des moteurs à courant continu.

Le fonctionnement du dispositif de réglage est illustré dans la figure 6. On y a désigné par PA, PD et PS les trois positions du plan de symétrie d'interface de commande, pour les trois orientations de réglage des molettes d'affranchissement, de réglage des molettes de date et de réglage des molettes supplémentaires, obtenues par entraînement de la couronne dentée 55 du moyeu 50 autour du fourreau 12. On y a en outre montré par PI l'orientation dite d'insertion de la tête sur la base, pour laquelle l'interface de commande, est en regard du secteur du fourreau sans crémaillères. L'insertion de la tête sur la base, pour la position PI, les réglages de valeur d'affranchissement, de date et des moyens supplémentaires, pour les positions PA, PD et PS, sont réalisés avec le fourreau 12 maintenu en position de repos. Cette position de repos est traduite par la position du méplat 11A du tambour, illustré en traits interrompus épais.

La présente invention a été décrite en regard du mode préféré de réalisation illustré. Il est évident que l'on peut y apporter des modifications de détail sans pour autant sortir du cadre de l'invention qui est défini par les revendications suivantes. En particulier le choix de six moteurs individuels dans le circuit d'interface de commande ne peut constituer une limitation de l'invention.

## Revendications

1. Dispositif de réglage de molettes d'impression d'une tête de machine à affranchir, dans laquelle la tête (1) est amovible par rapport à une base (2) et comporte un tambour d'impression (11) équipé desdites molettes (15) et porté sur une extrémité dite avant d'un fourreau (12) ayant son autre extrémité dite arrière saillante sur l'arrière de la tête, et la base présente un emplacement avant pour la tête et comporte un mécanisme d'entraînement, des circuits de commande dits carte de commande (24) couplée au mécanisme d'entraînement et une broche (22) rotative couplée au mécanisme d'entraînement et partiellement saillante dans l'emplacement pour la tête pour recevoir ledit fourreau sur elle et entraîner ledit tambour, le dispositif comportant :
- un ensemble moteur (40), à au moins un moteur de commande et au moins un pignon menant, couplé à ladite carte de commande et monté dans la base,
- une pluralité de pignons menés (42), chacun couplé à l'une des différents molettes d'impression avec laquelle il est monté dans la tête,
- une pluralité de tiges coulissantes (44), à crémaillères dites avant (62) et arrière (60), montées dans ladite tête avec la crémaillère avant de chacune d'elles en prise sur l'un des pignons menés et lui transmettant une commande reçue de l'ensemble moteur,
ledit dispositif étant caractérisé en ce que :
- ledit ensemble moteur (40) est monté dans ladite base (2), dans un logement d'interface (43) juste à l'arrière de l'emplacement avant (1A) pour la tête (1) et à la périphérie de la broche (22) et du fourreau (12) engagé sur ladite broche,
- et les crémaillères arrière (60) des tiges coulissantes (41) sont au moins partiellement saillantes sur l'arrière de la tête et engagées avec l'extrêmité arrière du fourreau dans la base (2),
- ledit ensemble moteur (40) étant ainsi susceptible de venir en prise avec les crémaillères arrière desdites tiges et constituant dans ladite base (2) un interface de commande de réglage desdites molettes de ladite tête (1)

2. Dispositif selon la revendication 1, caractérisé en ce que ledit interface de commande est porté par un moyeu (50) rotatif dans le logement d'interface (43) autour du fourreau (12) sur la broche (22) et entraîné par un moteur d'orientation angulaire (57) dudit interface, monté dans la base et couplé à ladite carte de commande (24).

3. Dispositif selon la revendication 2, caractérisé en ce que ledit moyeu (50) présente une couronne dentée (55) verticale, parallèle aux parois avant et arrière de ladite base, dont la denture est en prise avec un pignon (56) entraîné par le moteur d'orientation angulaire (57).

4. Dispositif selon la revendication 3, caractérisé en ce que ladite couronne dentée (55) est à denture (55A) sur une partie de sa périphérie, pour une oscillation possible dudit interface de commande en regard des crémaillères arrière et sa mise dans une position de repos dite d'insertion de la tête sur la base (2) extérieure aux crémaillères arrière (60) n'occupant qu'une partie de la périphérie du fourreau.

5. Dispositif selon la revendication 4, caractérisé en ce que ledit interface de commande (40) comporte un moteur de commande unique (M), pour le réglage à la suite l'une de l'autre des différents molettes.

6. Dispositif selon la revendication 4, caractérisé en ce que ledit interface de commande (40) comporte plusieurs moteurs individuels, en nombre égal à un sous multiple du nombre de molettes affectées à une même fonction et dites molettes d'affranchissement pour les unes et molettes de date pour d'autres.

7. Dispositif selon la revendication 4, caractérisé en ce que ledit interface de commande (40) comporte autant de moteurs individuels (M1-M6) que de molettes d'impression affectées à une même fonction dans la machine et dites molettes d'affranchissement pour les unes et molettes de date pour les autres.

8. Dispositif selon la revendication 7, caractérisé en ce que ledit interface de commande (40) comporte une cascade de pignons menants (46A, 46B, 46C) couplant chaque moteur individuel à la crémaillère arrière de la tige coulissante correspondante.

9. Dispositif selon la revendication 8 caractérisé en ce que lesdits moteurs individuels (M1-M6) et les cascades (46) de pignons menants correspondants sont disposés en éventail sur la périphérie du fourreau sur la broche, et portés par six pièces support (52P1-P6), fixées audit moyeu (50), pour six molettes d'impression de même fonction d'affranchissement ou de date, les six pièces support étant parallèles aux six tiges coulissantes pour les molettes de même fonction, considérées couplées audit interface, et définissant chacune un plan d'appui pour le moteur individuel concerné (M) et le plan de fixation de la cascade de pignons menants (46A, 46B, 46C) associée à ce moteur et ramenée dans le plan de la crémaillère arrière (60) concernée.

10. Dispositif selon la revendication 9, caractérisé en ce que les six tôles-support (52P1-P6) avec lesdits moteurs individuels et les cascades (46) de pignons menants sont deux à deux identiques et disposés, de part et d'autre d'un plan de symétrie (P).

11. Dispositif selon la revendication 10, caractérisé en ce que les cascades (46) de pignons menants sont chacune à trois pignons, l'un moteur 46A, l'autre d'attaque (46C) de crémaillère arrière des tiges coulissantes et le troisième (46B) intermédiaire, avec d'une cascade à l'autre, les pignons d'attaque (46C₁-C₆) identiques entre eux et au pas angulaire des crémaillères arrière des tiges coulissantes pour les molettes de même fonction, les pignons moteurs (46A₁-A₆) identiques entre eux et les pignons intermédiaires (46B₁-B6) assurant la fonction de couplage des pignons moteurs aux pignons d'attaque.

12. Dispositif selon l'une des revendications 2 à 11 caractérisé en ce qu'il comporte en outre des molettes dites supplémentaires, portées par ledit tambour d'impression (11) et affectées à la commande automatique d'équipements d'impression supplémentaires portés ou associées au tambour, auxquelles correspondent des pignons menés supplémentaires (42S) sur ces molettes supplémentaires et des tiges coulissantes supplémentaires (41S), identiques et à côté des tiges coulissantes pour les molettes d'impression d'affranchissement et de date, pour le réglage desdites molettes supplémentaires à partir dudit circuit d'interface (40).

13. Dispositif selon la revendication 12, caractérisé en ce que ledit moteur d'orientation angulaire (57) définit différentes positions (PA, PD, PS, PI) possibles d'orientation dudit interface, pour les réglages des molettes des différentes fonctions et pour le montage ou démontage de la tête amovible.

## Patentansprüche

1. Vorrichtung zur Einstellung der Druckrädchen eines Frankiermaschinenkopfes, wobei der Kopf (1) von einem Sockel (2) abnehmbar ist und eine Drucktrommel (11) aufweist, die mit den Druckrädchen (15) ausgerüstet ist und von einem vorderen Ende einer Hülse (12) getragen wird, deren hinteres Ende über die Rückseite des Kopfes vorsteht, wobei der Sockel einen vorderen Aufnahmeplatz für den Kopf besitzt und einen Antriebsmechanismus, eine Steuerschaltungskarte (24), die an den Antriebsmechanismus gekoppelt ist, und eine drehbare Spindel (22) aufweist, die an den Antriebsmechanismus gekoppelt ist und teilweise in den Aufnahmeplatz für den Kopf hineinragt, um in die Hülse einzudringen und die Trommel anzutreiben, wobei die Vorrichtung aufweist:
- eine Motoreinheit (40), bestehend aus mindestens einem Steuermotor und mindestens einem treibenden Ritzel, das an die Steuerkarte gekoppelt und im Sockel montiert ist,
- eine Vielzahl von angetriebenen Ritzeln (42), die je an eines der verschiedenen Druckrädchen angekoppelt sind, mit dem es in den Kopf eingebaut ist,
- eine Vielzahl von Gleitstäben (44) mit einem vorderen (62) und einem hinteren gezahnten Bereich (60), die im Kopf montiert sind, wobei der vordere gezahnte Bereich jedes Stabes in Eingriff mit einem der angetriebenen Ritzel steht und auf dieses eine von der Motoreinheit empfangene Bewegung überträgt,
dadurch gekennzeichnet, daß
- die Motoreinheit (40) im Sockel (2) in einem Schnittstellenraum (43) knapp hinter dem vorderen Aufnahmeplatz (1A) für den Kopf (1) und an der Peripherie der Spindel (22) und der mit der Spindel in Eingriff stehenden Hülse (12) montiert ist, und
- die hinteren gezahnten Bereiche (60) der Gleitstäbe (41) mindestens teilweise über die Rückseite des Kopfes vorstehen und mit dem hinteren Ende der Hülse im Sockel (2) in Eingriff stehen, wodurch die Motoreinheit (40) mit den hinteren gezahnten Bereichen der Stäbe in Eingriff kommen kann und im Sockel (2) eine Steuerschnittstelle zum Einstellen der Rädchen des Kopfes (1) bildet.

2. Vorrichtung nach Anspruch 1, dadurch gekennzeichnet, daß die Steuerschnittstelle von einer Nabe (50) getragen wird, die um die Hülse (12) drehbar im Schnittstellenraum (43) auf der Spindel (22) gelagert und durch einen Winkelrichtungsmotor (57) der Schnittstelle angetrieben wird, der im Sockel montiert und an die Steuerkarte (24) gekoppelt ist.

3. Vorrichtung nach Anspruch 2, dadurch gekennzeichnet, daß die Nabe (50) einen Zahnkranz (55) aufweist, der senkrecht, parallel zur vorderen und zur hinteren Wand des Sockels angeordnet ist und dessen Verzahnung in Eingriff mit einem Ritzel (56) steht, das vom Winkelrichtungsmotor (57) angetrieben wird.

4. Vorrichtung nach Anspruch 3, dadurch gekennzeichnet, daß der Zahnkranz (55) auf einem Abschnitt seiner Peripherie verzahnt ist, um eine mögliche Schwenkbewegung der Steuerschnittstelle in einer Stellung gegenüber den hinteren gezahnten Bereichen sowie seine Rückkehr in eine Ruheposition zum Aufsetzen des Kopfes auf den Sockel (2) außerhalb des hinteren gezahnten Bereichs (60) der Gleitstäbe aufweist, die nur einen Teil der Peripherie der Hülse besetzen.

5. Vorrichtung nach Anspruch 4, dadurch gekennzeichnet, daß die Steuerschnittstelle (40) eine einzigen Steuermotor (M) zum Einstellen der verschiedenen Rädchen nacheinander aufweist.

6. Vorrichtung nach Anspruch 4, dadurch gekennzeichnet, daß die Steuerschnittstelle (40) mehrere einzelne Motoren in einer Anzahl aufweist, die einem Untervielfachen der Anzahl der Rädchen entspricht, die einer gleichen Funktion zugewiesen sind und im Falle der einen Rädchen Frankierbetragsrädchen und im Falle der anderen Rädchen Datumsrädchen sind.

7. Vorrichtung nach Anspruch 4, dadurch gekennzeichnet, daß die Steuerschnittstelle (40) ebensoviele einzelne Motoren (M1-M6) aufweist, wie es Druckrädchen gibt, die in der Maschine einer gleichen Funktion zugewiesen sind und im Falle der einen Rädchen Frankierbetragsrädchen und im Falle der anderen Rädchen Datumsrädchen sind.

8. Vorrichtung nach Anspruch 7, dadurch gekennzeichnet, daß die Steuerschnittstelle (40) eine Kaskade treibender Ritzel (46A, 46B, 46C) aufweist, die je einen Motor an den hinteren gezahnten Bereich des entsprechenden Gleitstabes ankoppelt.

9. Vorrichtung nach Anspruch 8, dadurch gekennzeichnet, daß die einzelnen Motoren (M1-M6) und die entsprechenden Kaskaden (46) von treibenden Ritzeln fächerförmig über die Peripherie der Hülse auf der Spindel verteilt und von sechs an der Nabe (50) befestigten Halterungsteilen (52P1-52P6) für sechs Druckrädchen der gleichen Frankierbetrags- oder Datumsfunktion getragen werden, wobei die sechs Halterungsteile parallel zu den sechs Gleitstäben die Rädchen gleicher Funktion verlaufen und die Stäbe als an die Schnittstelle gekoppelt betrachtet werden, wobei jedes Halterungsteil eine Stützebene für den betreffenden Motor (M) sowie die Befestigungsebene der Kaskade der antreibenden Ritzel (46A, 46B, 46C) definiert, die diesem Motor zugeordnet und in die Ebene des betreffenden hinteren gezahnten Bereichs (60) gebracht ist.

10. Vorrichtung nach Anspruch 9, dadurch gekennzeichnet, daß die sechs Halterungsbleche (52P1-52P6) mit den einzelnen Motoren und den Kaskaden (46) der treibenden Ritzel paarweise identisch und zu beiden Seiten einer Symmetrieebene (P) angeordnet sind.

11. Vorrichtung nach Anspruch 10, dadurch gekennzeichnet, daß die Kaskaden (46) der antreibenden Ritzel jeweils drei Ritzel aufweisen, von denen das eine ein Motorritzel (46A), ein zweites am hinteren gezahnten Bereich der Gleitstäbe angreifendes Ritzel (46C) und das dritte ein Zwischenritzel (46B) ist, wobei von einer Kaskade zur anderen die angreifenden Ritzel (46C₁-C₆) einander gleichen und die Winkelteilung der hinteren gezahnten Bereiche der Gleitstäbe für die Rädchen der gleichen Funktion identisch ist und die einander gleichen Motorritzel (46A₁-A₆) sowie die Zwischenritzel (46B₁-B₆) die Funktion des Ankoppelns der Motorritzel an die angreifenden Ritzel erfüllen.

12. Vorrichtung nach einem der Ansprüche 2 bis 11, dadurch gekennzeichnet, daß sie weiter Zusatzdruckrädchen aufweist, die von der Drucktrommel (11) getragen und der automatischen Steuerung zusätzlicher Druckeinrichtungen zugeordnet sind, die von der Trommel getragen werden oder dieser zugeordnet sind, wobei diesen Rädchen angetriebene zusätzliche Ritzel (42S) auf diesen zusätzlichen Rädchen sowie zusätzliche und neben den Gleitstäben für die Frankierbetrags- und Datumsdruckrädchen liegende Gleitstäbe (41S) zum Einstellen der zusätzlichen Rädchen durch die Schnittstellenschaltung (40) entsprechen.

13. Vorrichtung nach Anspruch 12, dadurch gekennzeichnet, daß der Winkelrichtungsmotor (57) verschiedene mögliche Richtungspositionen (PA, PD, PS, PI) der Schnittstelle für die Einstellungen der Rädchen der verschiedenen Funktionen und für die Montage oder Demontage des abnehmbaren Kopfes definiert.

## Claims

1. Device for adjusting print wheels of a franking machine print head where the print head (1) is removable from a base unit (2) and comprises a print drum (11) incorporating said print wheels (15) and carried at a forward end of a sleeve (12) having its rear end projecting from the rear of the print head, the base unit having a location at the front for the print head and comprising a drive mechanism, control circuits referred to hereinafter as the control circuit board (24) connected to the drive mechanism and a rotating shaft (22) coupled to the drive mechanism and partially projecting into the location for the print head to receive said sleeve on it and to drive said print drum, the device comprising:
- a drive system (40) comprising at least one drive motor and at least one driving gear coupled to said control circuit board and mounted in the base unit,
- a plurality of driven gears (42) each coupled to a different print wheel with which it is mounted in the print head,
- a plurality of sliding rods (44) with front and rear racks (62, 60) thereon mounted in said print head with the front rack of each rod meshing with one of the driven gears to impart thereto movement from the drive system,
said device being characterised in that:
- said drive system (40) is mounted in said base unit (2) in an interface housing (43) just behind the front housing (1A) for the print head (1) and at the periphery of the shaft (22) and the sleeve (12) fitted over said shaft, and
- the rear racks (60) of the sliding rods (41) project at least partly from the rear of the print head and are inserted with the rear end of the sleeve into the base unit (2),
- said drive system (40) being thereby adapted to be engaged with the rear racks of said sliding rods and constituting in said base unit (2) a control interface for adjusting said print wheels of said print head (1).

2. Device according to claim 1 characterised in that said control interface is carried by a hub (50) adapted to rotate in the interface housing (43) about the sleeve (12) on the shaft (22) and to be driven by an angular orientation motor (57) of said interface mounted in the base unit and coupled to said control circuit board (24).

3. Device according to claim 2 characterised in that said hub (50) incorporates a vertical toothed ring (55) parallel to the front and rear walls of said base unit the teeth of which mesh with a gear (56) driven by the angular orientation motor (57).

4. Device according to claim 3 characterised in that said toothed ring (55) has teeth (55A) over part of its periphery to allow oscillation of said control interface facing the front racks and its placing in an idle position (PI) for mounting the print head onto the base unit externally of the rear racks (60) which occupy only part of the periphery of the sleeve.

5. Device according to claim 4 characterised in that said control interface (40) comprises a single control motor (M) for adjusting the various print wheels one after the other.

6. Device according to claim 4 characterised in that said control interface (40) comprises a plurality of individual motors the number of which is equal to a submultiple of the number of print wheels assigned to a same function, respectively franking wheels and date wheels.

7. Device according to claim 4 characterised in that said control interface (40) comprises the same number of individual motors (M1-M6) as print wheels assigned to a same function, respectively franking wheels and date wheels.

8. Device according to claim 7 characterised in that said control interface (40) comprises a respective cascade of driving gears (46A, 46B, 46C) coupling each individual motor to the rear rack of the respective sliding rod.

9. Device according to claim 8 characterised in that said individual motors (M1-M6) and the respective cascades (46) of driving gears are disposed in a fan arrangement on the periphery of the sleeve on the shaft and carried by six support members (52P1-P6) fixed to said hub (50) for six same function (franking or date) print wheels, the six support members being parallel to the six sliding rods for the same function print wheels coupled to said interface and each defining a respective support plane for the individual motor (M) and the respective fixing plane for the cascade of driving gears (46A, 46B, 46C) associated with said motor which is coplanar with the respective rear rack (60).

10. Device according to claim 9 characterised in that the six support plates (52P1-P6) with the respective individual motors and the respective cascades (46) of driving gears are identical in pairs and disposed to either side of a plane of symmetry (P).

11. Device according to claim 10 characterised in that the cascades (46) of driving gears each comprise three gears, a motor gear (46A), an intermediate gear (46B) and a drive gear (46C) for driving the rear rack of the respective sliding rod, the drive gears (46C₁-C₆) being identical from one cascade to another and having the same pitch as the rear racks of the sliding rods for the same function print wheels, the motor gears (46A₁-A₆) being identical to each other and the intermediate gears (46B₁-B₆) coupling the motor gears to the drive gears.

12. Device according to any one of claims 2 to 11 characterised in that it further comprises supplementary print wheels carried by said print drum (11) and assigned to the automatic control of supplementary printing devices carried by or associated with the drum, for which there are supplementary driven gears (42S) and supplementary sliding rods (41S) identical to and alongside the sliding rods for the franking and date print wheels for adjusting said supplementary print wheels from said interface circuit (40).

13. Device according to claim 12 characterised in that said angular orientation motor (57) defines various possible orientation positions (PA, PD, PS, PI) of said interface for adjusting the various print wheels and for mounting or demounting the removable print head.
